# FASCICULE DE BREVET EUROPEEN

(11) **EP 0 437 156 B1**
(45) Date de publication et mention de la délivrance du brevet: **08.12.1993**
(21) Numéro de dépôt: 90440125.4
(22) Date de dépôt: 28.12.1990
(51) Int. Cl.: E04D 5/14

(54) **Procédé de fixation d'une feuille d'étanchéité à base de bitume, et feuille d'étanchéité mise en oeuvre dans ce procédé**
Befestigungsverfahren einer Bitumendichtungsfolie, und dafür verwendete Dichtungsfolie
Fixing method of a bituminous watertight-sheet, and watertight-sheet used therefor

(30) Priorité: 08.01.1990 FR 9000249
(43) Date de publication de la demande: 17.07.1991
(73) Titulaire: SOPREMA S.A., 67025 Strasbourg Cedex (FR)
(72) Inventeur: Geisen Pierre, F-67000 Strasbourg (FR); Ducret Bernard, F-67270 Schwindratzheim (FR)
(74) Mandataire: Nuss, Pierre

(56) Documents cités:
- DE-A- 1 956 926
- FR-A- 2 015 904
- US-A- 2 305 008
- US-A- 4 437 283
- US-A- 4 885 887

## Description

La présente invention a pour objet un nouveau procédé de fixation de feuilles d'étanchéité à base de bitume, ainsi que les nouvelles feuilles d'étanchéité mises en oeuvre dans ce procédé.

Parmi les systèmes connus à ce jour pour réaliser l'étanchéité des toitures, l'un des plus couramment utilisés consiste à mettre en oeuvre un revêtement bitumineux fixé mécaniquement sur le support à protéger au moyen de vis ou de rivets régulièrement espacés le long de son galon de recouvrement.

Un tel système n'est cependant pas sans inconvénient, la fixation mécanique du revêtement entraînant des risques de perforation par les vis ou les rivets mis en oeuvre, par suite du tassement du support et/ou des mouvements de la structure du bâtiment.

Afin de remédier à cet inconvénient on a proposé de disposer sur la feuille de bitume en cours de pose, aux emplacements des vis ou rivets servant à sa fixation, des auxiliaires de fixation tels que des rondelles ou plaquettes métalliques. Toutefois ce procédé présente le désavantage de créer une hétérogénéité entre la feuille de bitume souple et les moyens de fixation rigides, entraînant la possibilité de formation de plis entre deux fixations consécutives, avec à la clé des risques de déchirure de la feuille.

En outre, l'utilisation de rondelles ou de plaquettes métalliques entraîne la formation de protubérances locales et augmente le temps nécessaire à la fixation de la feuille d'étanchéité sur le support à recouvrir du fait de la mise en oeuvre d'un grand nombre d'auxiliaires de fixation indépendants.

Par le document US-A-2 305 008, on connaît déjà un revêtement pour toitures constitué de feuilles à base de bitume comportant des bords de jointure renforcés et rigidifiés par des bandes métalliques perforées, pouvant être recourbées en U.

Ces feuilles de revêtement sont, par conséquent, accrochées entre elles par repliements interpénétrants de leurs bords de jointure et sont fixées sur le support à recouvrir au moyen de clous.

Néanmoins, ces bandes métalliques et le mode d'accrochage des feuilles entre elles, créent des surépaisseurs importantes au niveau des jointures.

En outre, ces bandes métalliques planes ne peuvent épouser les déformations des feuilles de revêtement auxquelles elles sont solidarisées, et n'autorisent pas l'enroulement de ces dernières.

De plus, la mise en oeuvre de ces feuilles de revêtement, au moment de leur pose, est complexe et fastidieuse, surtout pour les feuilles de grandes dimensions, et la réalisation de plis multiples au niveau des jointures entraîne des pertes importantes de surface utile de revêtement au niveau de chaque feuille d'étanchéité.

Par ailleurs, les éléments de fixation utilisés ne sont par recouverts et ne bénéficient d'aucune protection contre les agents corrosifs extérieurs.

La présente invention a pour but de remédier à ces divers inconvénients des systèmes de fixation connus des feuilles d'étanchéité en proposant un procédé de fixation d'une feuille d'étanchéité à base de bitume qui permet d'éviter tout risque de perforation ou de déchirure de ladite feuille, ce tout en réalisant une fixation homogène de cette dernière et en ne mettant en oeuvre aucun auxiliaire de fixation supplémentaire.

En outre, la fixation réalisée devra pouvoir épouser les déformations de la feuille, ne pas créer de surépaisseurs et limiter au maximum la perte de surface utile de revêtement de chaque feuille, notamment pour une économie au niveau du recouvrement des feuilles adjacentes.

La présente invention a ainsi pour premier objet un procédé de fixation d'une feuille d'étanchéité à base de bitume, ce procédé consistant, soit lors de la pose de la feuille d'étanchéité sur le support à recouvrir, soit lors de la fabrication de ladite feuille, à mettre en place sur le galon de recouvrement de la feuille d'étanchéité, à courte distance de sa bordure, une bande métallique de faible épaisseur comportant des cannelures transversales et des perçages disposés à intervalles réguliers sur toute sa longueur, puis à fixer ladite feuille d'étanchéité sur le support à recouvrir par l'intermédaire de ladite bande métallique au moyen de vis ou de rivets correspondants.

La mise en oeuvre d'une telle bande métallique permet de créer une homogénéité entre la feuille d'étanchéité et ses moyens de fixation, les efforts qui sollicitent habituellement les revêtements d'étanchéité étant transmis par ladite bande métallique d'une fixation à l'autre.

Le procédé selon l'invention permet ainsi, non seulement d'écarter les risques de perforation de la feuille au voisinage de ses points de fixation mécanique, mais encore les risques de déchirure par suite de formation de plis entre les fixations, la bande métallique assurant une solution de continuité entre les fixations et ses cannelures transversales lui permettant d'épouser les déformations de la feuille d'étanchéité, que ces déformations soient dues à des sollicitations mécaniques ou à des phénomènes thermiques.

Conformément à l'invention, la bande métallique mise en oeuvre dans le procédé qui en fait l'objet est solidarisée à la feuille d'étanchéité par autocollage à chaud au cours de sa fabrication.

L'invention a également pour objet une feuille d'étanchéité à base de bitume, destinée à être mise en oeuvre notamment dans le procédé précité et comportant, au niveau de sa bordure, une bande métallique pourvue de perçages pour sa fixation sur le support à recouvrir, caractérisé en ce que ladite bande métallique, de faible épaisseur, est, d'une part, fixée sur le galon de recouvrement de ladite feuille d'étanchéité à courte distance de sa bordure, de manière à laisser une bande de soudure, et comporte, d'autre part, des cannelures transversales disposées, de même que les perçages, à intervalles réguliers sur toute sa longueur.

La bande métallique précitée doit présenter une résistance mécanique suffisante ainsi qu'une résistance élevée à la flexion, devant répondre à l'exigence d'être robuste en faible épaisseur de manière à permettre l'enroulement des feuilles d'étanchéité.

Pour l'ensemble de ces raisons, elle est avantageusement constituée d'une bande d'acier inoxydable ou inox dont l'épaisseur est comprise entre 5/100 mm et 16/100 mm et la largeur entre 2 et 3 cm, comportant sur toute sa longueur des cannelures transversales distantes de 1 à 1,5 cm, dont la largeur est comprise entre 2 et 3 cm et la profondeur entre 0,5 et 1 mm, et comportant en outre des perçages disposés à intervalles réguliers, par exemple tous les 5 cms.

Cette bande métallique est disposée sur le galon de recouvrement de la feuille d'étanchéité, de préférence à environ 2 cm de sa bordure.

Le procédé et la feuille d'étanchéité selon l'invention offrent l'avantage d'être d'une grande facilité de mise en oeuvre, en raison des perçages dont la bande métallique est munie, et de ne pouvoir donner lieu à des erreurs de pose du fait que ladite bande métallique fait partie intégrante de la feuille d'étanchéité.

Ils offrent également l'avantage de permettre une économie de recouvrement par rapport aux procédés traditionnels, la bande métallique de fixation autorisant la mise en oeuvre d'un galon de recouvrement plus étroit (de l'ordre 6 cm), les rondelles ou plaquettes mises en oeuvre dans les procédés traditionnels entrainant la nécessité d'un recouvrement qui les déborde assez. largement et dont la largeur est généralement de l'ordre de 7 cm.

Le procédé de l'invention est applicable à toutes les feuilles d'étanchéité à base de bitume, et il est particulièrement approprié aux recouvrements en monocouche, en raison de l'économie de recouvrement qu'il autorise.

La présente invention sera mieux comprise à la lecture de la description qui suit, faite en regard du dessin schématique annexé, lequel en représente un mode de réalisation non limitatif.

Dans le dessin annexé :
- la figure 1 représente une vue en perspective du galon de recouvrement d'une feuille d'étanchéité selon l'invention ;
la figure 2 représente une vue en coupe de la même feuille, selon la ligne XX' de la figure 1.

Si on se réfère d'abord à la figure 1, on voit que le galon de recouvrement 1 d'une feuille d'étanchéité selon l'invention comporte, à 2 cm de sa bordure, une bande métallique 2 large de 2 cm munie de cannelures 3, régulièrement réparties sur toute sa longueur, distantes d'environ 1,5 cm les unes des autres, et de perçages 4 ménagés sur toute sa longueur, à intervalles réguliers.

Si on se réfère ensuite à la figure 2, on voit que les cannelures 3 ménagées dans la bande métallique 2 pénètrent dans le galon de recouvrement 1, auquel la bande métallique 2 a été solidarisée par autosoudage à chaud au cours de la fabrication de la feuille d'étanchéité.

Les cannelures 3 de la bande métallique 2 favorisent sa solidarisation au galon de recouvrement 1 de la feuille d'étanchéité en augmentant la surface de contact entre les deux, et d'autre part, elles permettent à la bande 2 d'épouser les déformations de la feuille, écartant de ce fait les risques de déchirure de cette dernière.

Ainsi, lesdites cannelures 3, avantageusement réalisées sous forme de déformations locales de la bande métallique 2, notamment sous forme de déformations en V, absorbent les différentes tensions auxquelles est soumise la bande métallique 2, tant en dilatation qu'en contraction.

La bande métallique 2 peut être mise en place sur le galon de recouvrement 1 de la feuille d'étanchéité, soit lors de la fabrication de cette dernière, soit lors de sa pose et de sa fixation sur le support à recouvrir et à protéger.

Néanmoins, selon un mode de réalisation préféré de l'invention, la bande métallique 2, munie des cannelures 3 et des perçages 4, est solidarisée par autocollage ou autosoudage à chaud au galon de recouvrement 1 de la feuille d'étanchéité lors de la fabrication de cette dernière.

Elle pourra, par exemple, être noyée dans la masse bitumineuse du galon de recouvrement 1, lorsque celle-ci est encore visqueuse, de telle manière qu'elle soit affleurante par rapport à la surface dudit galon de recouvrement 1.

Ainsi, la bande métallique 2 permet également d'éviter les amorces de déchirures le long des bords de la feuille d'étanchéité, au cours du transport, de la manipulation et de la pose de cette dernière, et peut, en outre, servir de repère de pose et de fixation de ladite feuille d'étanchéité. De plus, les cannelures 3, constituant des zones de pliage préférentielles, autorisent un enroulement aisé de ladite bande métallique 2 ensemble avec la feuille d'étanchéité. Par ailleurs, du fait de la très faible épaisseur de la bande métallique 2 et de son mode de solidarisation qui l'intègre au galon de recouvrement 1, ladite bande métallique 2 est affleurante au niveau dudit galon de recouvrement 1 et ne donne lieu à aucune protubérance ou surépaisseur.

Grâce à l'invention, il est, par conséquent, possible de concevoir un procédé de fixation d'une feuille d'étanchéité bitumineuse, ainsi qu'une feuille d'étanchéité correspondante, permettant d'éviter tout risque de perforation ou de déchirure de ladite feuille, et ce tout en réalisant une fixation homogène de cette dernière et en ne mettant en oeuvre aucun auxiliaire de fixation supplémentaire.

## Revendications

1. Procédé de fixation d'une feuille d'étanchéité à base de bitume, consistant, soit lors de la pose de la feuille d'étanchéité sur le support à recouvrir, soit lors de la fabrication de ladite feuille, à mettre en place sur le galon de recouvrement (1) de la feuille d'étanchéité, à courte distance de sa bordure, une bande métallique (2) de faible épaisseur comportant des cannelures (3) transversales et des perçages (4) disposés à intervalles réguliers sur toute sa longueur, puis à fixer ladite feuille d'étanchéité sur le support à recouvrir par l'intermédiaire de ladite bande métallique (2) au moyen de vis ou de rivets correspondants.

2. Procédé de fixation selon la revendication 1, caractérisé en ce qu'il consiste à solidariser la bande métallique (2) au galon de recouvrement (1) de la feuille d'étanchéité par autocollage à chaud au cours de la fabrication de cette dernière.

3. Feuille d'étanchéité à base de bitume, mise en oeuvre notamment dans le procédé selon la revendication 1 et comportant, au niveau de sa bordure, une bande métallique pourvue de perçages pour sa fixation sur le support à recouvrir, caractérisée en ce que ladite bande métallique (2), de faible épaisseur, est, d'une part, fixée sur le galon de recouvrement (1) de ladite feuille d'étanchéité à courte distance de sa bordure, de manière à laisser une bande de soudure, et comporte, d'autre part, des cannelures transversales (3) disposées, de même que les perçages (4), à intervalles réguliers sur toute sa longueur.

4. Feuille d'étanchéité selon la revendication 3, caractérisée en ce que la bande métallique (2) est réalisée en un métal présentant une bonne résistance mécanique ainsi qu'une résistance élevée à la flexion.

5. Feuille d'étanchéité selon l'une quelconque des revendications 3 et 4, caractérisée en ce que les cannelures (3) se présentent sous la forme de déformations locales de la bande métallique (2).

6. Feuille d'étanchéité selon la revendication 5, caractérisée en ce que les cannelures (3) se présentent sous la forme de déformations en forme de V.

7. Feuille d'étanchéité selon l'une quelconque des revendications 3 à 6, caractérisée en ce que la bande métallique (2) est solidarisée au galon de recouvrement (1) de la feuille d'étanchéité par autocollage à chaud au cours de la fabrication de cette dernière.

8. Feuille d'étanchéité selon l'une quelconque des revendications 3 à 7, caractérisée en ce que la bande métallique (2) est une bande d'acier inoxydable d'épaisseur comprise entre 5/100 mm et 16/100 mm et de largeur comprise entre 2 cm et 3 cm.

9. Feuille d'étanchéité selon l'une quelconque des revendications 3 à 8, caractérisée en ce que les cannelures transversales (3) sont disposées à intervalles réguliers sur toute la longueur de la bande métallique (2), en étant distantes des cannelures (3) voisines d'une distance comprise entre 1 cm et 1,5 cm.

10. Feuille d'étanchéité selon l'une quelconque des revendications 3 à 9, caractérisée en ce que les cannelures transversales (3) de la bande métallique (2) présentent une largeur comprise entre 2 cm et 3 cm et une profondeur comprise entre 0,5 mm et 1 mm.

## Patentansprüche

1. Verfahren zur Fixierung einer Abdichtungstafel auf Bitumenbasis, umfassend, entweder beim Aufsetzen der Abdichtungstafel auf die zu bedeckende Unterlage oder beim Herstellen dieser Tafel, das Anbringen eines Metallbandes (2) auf der Überdeckungsborte (1) der Abdichtungstafel in geringem Abstand von deren Rand, wobei dieses Metallband von geringer Dicke ist und transversale Rillen (3) und Bohrungen (4) aufweist, welche in regelmäßigen Anständen entlang seiner Länge angeordnet sind, und sodann das Fixieren dieser Abdichtungstafel auf der zu bedeckenden Unterlage durch dieses Metallband (2) und mit Hilfe von entsprechenden Schrauben oder Nieten.

2. Verfahren nach Anspruch 1, **dadurch gekennzeichnet,** daß es die Befestigung des Metallbandes (2) an der Überdeckungsborte (1) der Abdichtungstafel durch Heißverklebung während deren Herstellung umfaßt.

3. Abdichtungstafel auf Bitumenbasis, insbesondere zur Verwendung in dem Verfahren gemäß Anspruch 1 mit einem Metallband mit Bohrungen zur Fixierung auf der zu bedeckenden Unterlage im Bereich ihres Randes, **dadurch** **gekennzeichnet,** daß dieses dünne Metallband (2) einerseits auf der Überdeckungsborte (1) der Abdichtungstafel in geringem Abstand zu deren Rand fixiert ist, wodurch ein Verschweißungsstreifen verbleibt und andererseits transversal verlaufende Rillen (3) aufweist, welche wie die Bohrungen (4) in regelmäßigen Abständen auf der ganzen Länge angeordnet sind.

4. Abdichtungstafel nach Anspruch 3, **dadurch gekennzeichnet,** daß das Metallband (2) aus einem Metall hoher mechanischer Widerstandsfähigkeit und hoher Biegefestigkeit besteht.

5. Abdichtungstafel nach einem der Ansprüche 3 oder 4, **dadurch** **gekennzeichnet,** daß sich die Rillen (3) unter der Form der lokalen Deformationen des Metallbandes (2) darstellen.

6. Abdichtungstafel nach Anspruch 5, **dadurch gekennzeichnet,** daß sich die Rillen (3) unter der Form der Deformationen V-förmig darstellen.

7. Abdichtungstafel nach einem der Ansprüche 3 bis 6, **dadurch gekennzeichnet,** daß das Metallband (2) während der Herstellung der Abdichtungstafel an der Überdeckungsborte (1) der Abdichtungstafel befestigt wird.

8. Abdichtungstafel nach einem der Ansprüche 3 bis 7, **dadurch gekennzeichnet,** daß das Metallband (2) aus rostfreiem Stahl besteht, eine Dicke zwischen 5/100 mm und 16/100 mm und eine Breite zwischen 2 cm und 3 cm aufweist.

9. Abdichtungstafel nach einem der Ansprüche 3 bis 8, **dadurch gekennzeichnet,** daß die transversalen Rillen (3) in regelmäßigen Abständen entlang der gesamten Länge des Metallbandes (2) angeordnet sind und zueinander benachbarte Rillen (3) einen Abstand zwischen 1 cm und 1,5 cm aufweisen.

10. Abdichtungstafel nach einem der Ansprüche 3 bis 9, **dadurch gekennzeichnet,** daß die transversalen Rillen (3) des Metallbandes (2) eine Länge zwischen 2 cm und 3 cm und eine Tiefe zwischen 0,5 mm und 1 mm aufweisen.

## Claims

1. A method of fixing a bitumen-based sealing film, wherein a thin metal band (2) comprising transverse grooves (3) and holes (4) disposed at uniform intervals throughout its length is placed on the sealing film cover strip (1) at a short distance from its edge, either during the application of the sealing film to the support for covering or during the manufacture of said film, whereafter the said sealing film is fixed on the support for covering through the agency of the said metal band (2) by means of corresponding screws or rivets.

2. A fixing method according to claim 1, characterised in that it comprises connecting the metal band (2) to the sealing film cover strip (1) by hot self-adhesion during manufacture of the sealing film.

3. A bitumen-based sealing film used inter alia in the process according to claim 1 and comprising, at its edge, a metal band provided with holes for fixing it on the support for covering, characterised in that the thin metal band (2) is on the one hand fixed to the said sealing film cover strip (1) at a short distance from its edge so as to leave a welding band, and, on the other hand, comprises transverse grooves (3) disposed, like the holes (4), at uniform intervals throughout its length.

4. A sealing film according to claim 3, characterised in that the metal band (2) is made of a metal having good mechanical strength and high bending strength.

5. A sealing film according to claim 3 or 4, characterised in that the grooves (3) are in the form of local deformations in the metal band (2).

6. A sealing film according to claim 5, characterised in that the grooves (3) are in the form of V-shaped deformations.

7. A sealing film according to any one of claims 3 to 6, characterised in that the metal band (2) is connected to the sealing film cover strip (1) by hot self-adhesion during manufacture of the sealing film.

8. A sealing film according to any one of claims 3 to 7, characterised in that the metal band (2) is a stainless steel strip of a thickness between 5/100 mm and 16/100 mm and of a width between 2 cm and 3 cm.

9. A sealing film according to any one of claims 3 to 8, characterised in that the transverse grooves (3) are disposed at uniform intervals throughout the length of the metal band (2), being spaced from the adjacent grooves (3) by a distance of between 1 cm and 1.5 cm.

10. A sealing film according to any one of claims 3 to 9, characterised in that the transverse grooves (3) of the metal band (2) have a width of between 2 cm and 3 cm and a depth of between 0.5 mm and 1 mm.
